# FASCICULE DE BREVET EUROPEEN

(11) **EP 0 004 654 B1**
(45) Date de publication et mention de la délivrance du brevet: **12.08.1981**
(21) Numéro de dépôt: 79100993.9
(22) Date de dépôt: 02.04.1979
(51) Int. Cl.: H01P 1/04, H01P 1/06, H01P 1/30

(54) **Joint de dilatation pour guides d'ondes**
Hohlleiterdilatationsverbindung
Waveguide expansion-joint

(30) Priorité: 07.04.1978 FR 7810480
(43) Date de publication de la demande: 17.10.1979
(73) Titulaire: LES CABLES DE LYON Société anonyme dite:, 69353 Lyon Cedex 2 (FR)
(72) Inventeur: Sirel, Michel, F-75017 Paris (FR)
(74) Mandataire: Weinmiller, Jürgen

## Description

L'invention concerne les joints de dilatation pour guides d'ondes et notamment les guides d'ondes pour. les stations émettrices de télévision.

Lorsque les guides d'ondes ont une grande longueur et sont disposés dans une ambiance où les différences de températures sont importantes, comme les variations naturelles de la température, des contraintes de dilatation se produisent sur ces guides d'ondes. C'est le cas notamment des stations émettrices de télévision, où les guides d'ondes sont en aluminium et sont placés le long d'une structure en acier, un pylône par exemple, et où il est courant de rencontrer des écarts de température de 50°C. Pour une longueur de cent mètres, la dilation différentielle entre les guides d'ondes et la structure en acier est alors de soixante millimètres.

Une solution connue consiste à donner, au pied du pylône, un rayon de courbure très grand au guide d'ondes pour la raccorder à la station émettrice; les dilatations effectent alors le rayon de courbure sand entraîner de déformations trop importantes du guide d'ondes; dans une telle solution le guide d'ondes, depuis le pied du pylône jusqu'à son sommet, doit être fixé de manière non rigide à la structure en acier du pylône de façon à ce que la dilatation puisse jouer librement.

On connaît également des guides d'ondes qui permettent d'accepter des différences de dilatation, surtour dans le cas où la section des guides d'ondes est réduite: ce sont des guides d'ondes souples. Ils ont une atténuation relativement élevée et ils sont d'une réalisation difficile lorsque les guides d'ondes possèdent une grande section, comme c'est notamment le cas des guides d'ondes pour les stations émettrices de télévision.

Le brevet US 3822412 décrit un joint de dilatation pour guide d'ondes comportant en alignement un premier et un second élément de mêmes dimensions internes que le guide d'ondes et libres de se déplacer longitudinalement l'un par rapport à l'autre, le premier élément étant constitué par un tube, lesdits éléments étant séparés longitudinalement par une distance qui varie lorsque le guide d'ondes se dilate ou se contracte.

Le brevet US 2434509 décrit une jonction pour câble coaxial comprenant un piège disposé entre deux éléments tubulaires alignés fixés l'un à l'autre, et de longueur électrique égale à la moitié de la longueur d'onde du rayonnement électromagnétique à transmettre, ce piège étant replié et formé par deux branches disposées entre des anneaux coaxiaux, chacune des branches étant de longueur voisine de quart de la longueur d'onde.

La présente invention a pour but de procurer un joint de dilatation qui permette d'assurer la_{'} continuité électrique du guide d'ondes dans toute la plage de dilatation, et qui assure ainsi un rapport d'ondes stationnaires faible quelle que soit la température à laquelle se trouve porté le joint de dilatation.

Le joint de dilatation selon l'invention est caractérisé en ce que le second élément comporte un piège établi au moins en partie entre lesdits éléments et à l'extérieur du premier élément, le piège ayant une longueur électrique égale à la moitié de la longueur d'onde correspondant à la fréquence centrale transmise par le guide d'ondes et etant reolié de manière à obtenir deux lignes ayant sensiblement la même longueur électrique, une première ligne étant constituée par un espace comprise entre le premier élément et une première branche du second élément, une seconde ligne étant constituée par un espace compris entre ladite première branche et une seconde branche dont une extrémité est repliée et vient en regard de ladite face extérieure du premier élément, et recouvre une extrémité de ladite première branche, la deuxième ligne ayant une largeur plus grande que celle de la première ligne, donc une impédance plus grande.

L'invention sera mieux comprise par la description qui va suivre d'un exemple de réalisation illustré par la figure annexée qui représente en coupe longitudinale un joint de dilatation pour un guide d'ondes rectangulaires.

Le joint de dilatation comporte un premier élément 1 et un deuxième élément 2 de guide d'ondes rectangulaire, chaque élément comportant à une extrémité une bride 3 et 4 respectivement, pour la fixation de ces éléments au guide d'ondes rectangulaire. Les éléments 1 et 2 ne sont pas solidaires l'un de l'autre, et peuvent se déplacer longitudinalement l'un par rapport à l'autre suivant leur axe. Le premier élément 1 est un tube de section droite rectangulaire; le second élément 2 porte un piège replié sur chacun de ses grands côtés; chaque piège est constitué de deux branches, une première branche 5 venant en regard de la face extérieure du premier élément 1, et une deuxième branche 6, au-dessus de la première branche, qui comporte une extrémité repliée 7 qui vient en regard de la face extérieure du premier élément, et recouvre l'extrémité de la première branche.

On obtient ainsi une première ligne 8 entre le premier élément 1 et la première branche 5, et une deuxième ligne 9 entre les branches 5 et 6. La première ligne a une longueur électrique moyenne CD et la deuxième ligne a une longueur électrique moyenne AB.

Le piège est replié pour diminuer son encombrement, sa longueur électrique moyenne correspond au trajet A B C D E. Les longueurs électrique AB et CD sont voisines du quart de longueur d'onde, les longueurs électriques BC et DE étant petites par rapport à la demi-longueur d'onde, de telle sorte que le court-circuit qui est matérialisé en A se trouve reporté en E. Par exemple, pur une fréquence de 600 MHz la demi-longueur d'onde est égale à 25 centimètres, et la somme des longueurs électriques BC et DE est de l'ordre de 2,5 à 3 centimètres. En fonction de la dilatation de la ligne des guides d'ondes, les éléments 1 et 2 se déplacent l'un par rapport à l'autre; la longueur électrique de la ligne CD se trouve alors seule modifiée, entraînant une variation de l'impédance ramenée au point E. En adoptant un rapport élevé entre les impédances des lignes 8 et 9, cette variation d'impédance est négligeable dans une assez large bande de fréquence, de l'ordre de 10% de la fréquence centrale, soit +5% autour de la fréquence centrale transmise par le guide d'ondes. Les lignes 8 et 9 ont des largeurs différentes et par conséquent des impédances différentes. La deuxième ligne 9 est plus large que la première ligne 8; le rapport entre leurs largeurs est de l'ordre de 3 ou 4; l'impédance de la deuxième ligne 9 est donc 3 ou 4 fois plus grande que celle de la première ligne 8.

Pour diminuer encore l'encombrement du piège, donc les longueurs des lignes 8 et 9, celles-ci peuvent être remplies d'un matériau dielectrique tel que par exemple le polyéthylène.

Afin de ne pas introduire de rapport d'ondes stationnaires, avec le piège, il faut que le trajet CDE soit équivalent au trajet ABC et égal à un quart de longueur d'onde; bien etendu si certaines parties de ces trajets se trouvent dans le polyéthylène ou dans l'air, il convient d'en tenir compte.

A titre d'exemple, sur des guides d'ondes rectangulaires de dimensions 43 x 21,5 centimètres, à une fréquence centrale de 500 MHz on peut obtenir une variation de 50 millimètres entre les premier et second éléments 1 et 2 du joint de dilatation sans que le rapport d'ondes stationnaires soit affecté. En bande IV de la télévision le rapport d'ondes stationnaires, d'un joint de dilatation est inférieur à 1,02 dans une bande de 60 MHz.

Il a été dit que le piège n'était nécessaire que sur les grands côtés du joint de dilatation dont bien évidemment les dimensions intérieures sont les mêmes que celles des guides d'ondes auxquels il est fixé; cependant les petits côtés des éléments du joint de dilatation se déplacent les uns par rapport aux autres; aussi pour éviter le frottement entre les pièces métalliques on peut interposer entre ces pièces une plaque en matière plastique.

Le joint de dilatation est rendu étanche au moyen d'une pièce en caoutchouc souple 10 fixée d'une part sur la bride 3 du premier élément et d'autre part sur l'extrémité repliée 7 du second élément, tout autour du joint de dilatation; un capot métallique 11, entourant le premier élément, et constitué de deux parties 12 et 13 pouvant se déplacer l'une par rapport à l'autre lorsque les éléments du joint de dilatation se déplacent, assure à la fois une protection méchanique de la pièce en caoutchouc et son maintient en place. En effet les guides d'ondes tels que ceux utilisés dans une station d'émission de télévision sont remplis d'air sec sous pression, la pression normale étant de l'ordre de 30 g/cm2; sous l'effet de cette pression la pièce en caoutchouc s'écarte du joint de dilatation, et en l'absence du capot métallique elle devrait supporter cette pression.

Sur la figure on a représenté deux vérins à vis 14 et 15 qui sont chacun fixés aux éléments 1 et 2 du joint de dilatation. Ces vérins servent à fixer la position relative des éléments 1 et 2 du joint de dilatation à la température ambiante, et en particulier à la température à laquelle le montage est effectué; après montage ces vérins deviennent inutiles et sont éliminés.

A titre d'exemple, dans l'application à une station d'émission de télévision, une colonne de 200 mètres de guides d'ondes comporte successivement, à partir du sommet: au niveau 200 mètres un joint de dilatation, au niveau 130 mètres un support poids et au-dessous un joint de dilatation, au niveau 60 mètres un nouveau support poids et un troisième joint de dilatation, au bas du pylône un troisième support poids. Bien entendu les efforts verticaux introduits par les supports poids sont pris sur des noeuds de triangulation du pylône prévus à cette effet. La colonne de guide d'ondes est divisée en trois sections, chaque support poids ayant à supporter le poids d'un tiers de la colonne, soit environ 2,5 tonnes pour un guide rectangulaire de dimensions 43 x 21,5 centimètres en aluminium. L'emploi des joints de dilatation supprime la nécessité d'avoir un grand rayon de courbure du guide d'ondes au pied du pylône, pour raccorder le pylône à la station d'émission proprement dite. Bien entendu cette station étant distante de plusieurs dizaines de mètres du pylône, le guide d'ondes qui la relie au pylône peut également comporter un ou plusieurs joint de dilatation.

Bien entendu l'invention n'est pas limitée aux joints de dilatation pour guides d'ondes rectangulaires, quelles que soient leurs dimensions, et s'aplique de manière générale à tout type de guides d'ondes et notamment aux guides d'ondes circulaires, et dans ce dernier cas le piège est bien évidemment circulaire.

## Revendications

1. Joint de dilatation pour guide d'ondes, comportant en alignement un premier et un second élément de mêmes dimensions internes' que la guide d'ondes et libres de se déplacer longitudinalement l'un par rapport à l'autre, le premier élément (1) étant constitué par un tube, et lesdits éléments étant séparés longitudinalement par une distance qui varie lorsque le guide d'ondes se dilate ou se contracte, caractérisé en ce que le second élément (2) comporte un piège (5, 6) établi au moins en partie entre lesdits éléments et à l'extérieur du premier élément, le piège ayant une longueur électrique égale à la moitié de la longueur d'ondes correspondant à la fréquence centrale transmise par le guide d'ondes et étant replié de manière à obtenir deux lignes ayant sensiblement la même longueur électrique, une première ligne (8) étant constituée par un espace compris entre le premier élément et une première branche du second élément, une seconde ligne (9) étant constituée par un espace compris entre ladite première branche et une seconde branche dont une extrémité (7) est repliée et vient en regard de ladite face extérieure du premier élément, et recouvre une extrémité de ladite première branche, la deuxième ligne ayant une largeur plus grande que celle de la première ligne, donc une impédance plus grande.

2. Joint de dilatation selon la revendication 1, caractérisé par le fait que le piège est remplie d'un matériau diélectrique.

3. Joint de dilatation selon les revendications 1 ou 2, caractérisé par le fait qu'il comporte une pièce isolante souple (10) entre les éléments afin d'en assurer l'étanchéité.

4. Joint de dilatation selon la revendication 3, caractérisé par le fait qu'un capot métallique (11) recouvre entièrement ladite pièce isolante souple, ledit capot comportant deux parties (12, 13) libres de coulisser l'une par rapport à l'autre.

5. Joint de dilatation selon l'une des revendications 1 à 4, caractérisé par le fait qu'il comporte une pièce isolante souple (10) entre les éléments afin d'en assurer l'étanchéité.

6. Joint de dilatation selon la revendication 5, caractérisé par le fait qu'une plaque en matière plastique est interposée entre chacun des petits côtés des premier et second éléments.

7. Joint de dilatation selon l'une des revendications 1 à 6, caractérisé par le fait que les deux éléments sont réunis par des vérins (14) afin de les maintenir, pour le montage, à une distance déterminée, fonction de la température ambiante, lesdits vérins étant éliminés après raccordements des éléments au guide d'ondes.

## Claims

1. An expansion joint for wave guides, said expansion joint including first and second aligned components which have the same inside dimensions as the wave guide and which are free to move longitudinally with respect to each other, the first component (1) being constituted by a tube, said components being separated longitudinally by a distance which varies when the length of the wave guide varies, characterized by the fact that the second component (2) includes a trap (5, 6) positioned at least partially between said components and outside the first component, the electric length of said trap being equal to half the wavelength of the central frequency transmitted by the wave guide, the trap being folded so as to obtain two lines which have the same electric length, a first line (8) being constituted by a space comprised between the first component and a first branch of the second component, a second line (9) being constituted by a space comprised between said first branch and a second branch one of those ends (7) is folded inwardly and faces said outer surface of the first component and covers one end of said first branch, the second line being wider than the first line and having therefore a greater impedance.

2. An expansion joint according to claim 1, characterized in that the trap is filled with a dielectrical material.

3. An expansion joint according to claim 1 or 2, characterized in that it includes a flexible insulating part (10) between the components so as to provide sealing therebetween.

4. An expansion joint according to claim 3, characterized in that a metal hood (11) completely covers said flexible insulating part, said hood including two parts (12, 13) which are free to slide with respect to each other.

5. An expansion joint according to any one of the claims 1 to 4, characterized in that it includes a flexible insulating part (10) between the components so as to provide sealing therebetween.

6. An expansion joint according to claim 5, characterized in that a plate of plastics material is interposed between each of the small sides of the first and second components.

7. An expansion joint according to any one of the claims 1 to 6, characterized in that both the components are connected together by jacks (14) so as to keep them at a predetermined distance apart during installation, said distance being a function of the ambient temperature, said jacks being removed when the components are coupled to the wave guide.

## Patentansprüche

1. Dehnungsdichtung für Wellenleiter, die in Flucht ein erstes und ein zweites Element mit gleichen inneren Abmessungen wie der Wellenleiter aufweist, welche sich frei in Längsrichtung zueinander bewegen können, wobei das erste Element (1) aus einem Rohr besteht und die Elemente in Längsrichtung einen Abstand voneinander aufweisen, der sich verändert, wenn der Wellenleiter sich ausdehnt oder zusammenzieht, dadurch gekennzeichnet, daß das zweite Element (2) eine Falle (5, 6) aufweist, die sich zumindest zum Teil zwischen den Elementen und außerhalb des ersten Elements befindet, wobei die Falle eine elektrische Länge hat, die gleich der Hälfte der Wellenlänge ist, die der zentralen vom Wellenleiter übertragenen Frequenz entspricht, und so zusammengefaltet ist, daß zwei Leitungen mit in etwa der gleichen elektrischen Länge erhalten werden und eine erste Leitung (8) aus einem Raum zwischen dem ersten Element und einem ersten Zweig des zweiten Elements besteht, während eine zweite Leitung (9) aus einem Raum zwischen dem ersten Zweig und einem zweiten Zweig besteht, dessen eines Ende (7) geknickt ist und sich gegenüber der Außenseite des ersten Elements befindet und ein Ende des erstes Zweiges überdeckt, während die zweite Leitung eine größere Breite als die erste und daher eine höhere Impedanz aufweist.

2. Dehnungsdichtung nach Anspruch 1, dadurch gekennzeichnet, daß die Falle mit einem dielektrischen Material gefüllt ist.

3. Dehnungsdichtung nach Ansprüchen 1 oder 2, dadurch gekennzeichnet, daß sie ein flexibles Isolierstück (10) zwischen den Elementen aufweist, um die Dichtigkeit zu sichern.

4. Dehnungsdichtung nach Anspruch 3, dadurch gekennzeichnet, daß eine Metallhaube (11) das flexible Isolierstück ganz bedeckt, wobei die Haube aus zwei Teilen (12, 13) besteht, die in Bezug aufeinander frei gleiten können.

5. Dehnungsdichtung nach einem der Ansprüche 1 bis 4, dadurch gekennzeichnet, daß sie ein flexibles Isolierstück (10) zwischen den Elementen aufweist, um die Dichtigkeit zu sichern.

6. Dehnungsdichtung nach Anspruch 5, dadurch gekennzeichnet, daß eine Platte aus Kunstoffmaterial zwischen jeder der kleinen Seiten des ersten und zweiten Elements angebracht ist.

7. Dehnungsdichtung nach einem der Ansprüche 1 bis 6, dadurch gekennzeichnet daß die beiden Elemente durch pneumatische Stempel (14) miteinander verbunden sind, um sie für die Montage auf einer bestimmten Entfernung zu halten, die von der Umgebungstemperatur abhängig ist, wobei die Stempel nach Verbindung der Elemente mit dem Wellenleiter entfernt werden.
